# EUROPÄISCHE PATENTSCHRIFT

(11) **EP 0 056 642 B1**
(45) Veröffentlichungstag und Bekanntmachung des Hinweises auf die Patenterteilung: **02.12.1987**
(21) Anmeldenummer: 82100310.0
(22) Anmeldetag: 18.01.1982
(51) Int. Cl.: H05B 41/26

(54) **Verfahren und Schaltungsanordnung zum Heizen und Zünden sowie zum Steuern oder Regeln des Lichtstroms von Niederdruckgasentladungslampen**
Method and circuit for heating, starting and driving or controlling the light current of low pressure gas discharge lamps
Méthode et circuit pour chauffer, allumer ainsi que pour commander ou régler le courant électrique de lampes de décharge à gaz à basse pression

(30) Priorität: 20.01.1981 DE 3101568
(43) Veröffentlichungstag der Anmeldung: 28.07.1982
(73) Patentinhaber: Wollank, Gerhard, Prof. Dipl.-Phys., D-5040 Brühl-Heide (DE)
(72) Erfinder: Wollank, Gerhard, Prof. Dipl.-Phys., D-5040 Brühl-Heide (DE)

## Beschreibung

Die Erfindung betrifft ein Verfahren sowie eine Schaltungsanordnung zum Heizen und Zünden sowie zum Steuern oder Regeln des Lichtstromes von Niederdruckgasentladungslampen, insbesondere von Leuchtstofflampen, mittels eines Vorschaltgerätes, in dem ein Wechselrichter aus einer Gleichspannung, die mittels Gleichrichter aus einem Wechselstromversorgungsnetz erzeugt wird, eine Wechselspannung von höherer Frequenz als Netzfrequenz erzeugt, wobei zwischen Wechselrichterausgang und Niederdruckgasentladungslampen ein Serien-LC-Kreis aus einem Kondensator und einer ersten Drossel geschaltet wird, parallel zur Niederdruckgasentladungslampe eine zweite Drossel geschaltet wird und der Wechselrichter den Kondensator mit steuerbarer Frequenz ständig umlädt.

Eine derartige Schaltungsanordnung ist beispielsweise bekannt aus der US-A-4 207 497. Die bekannte Schaltung weist ebenfalls einen mit Gleichspannung gespeisten Wechselrichter auf, der aus zwei in Serie geschalteten Thyristoren mit jeweils hierzu antiparalleler Diode, einer vom Potential des Verbindungspunktes der beiden Thyristoren wegführenden Serienschaltung einer Kapazität, einer Induktivität und der Primärwicklung eines Wechselrichter-Transformators sowie der Sekundärwicklung des Wechselrichter-Transformators besteht, wobei die Kapazität und die Induktivität einen auf die Wechselrichterfrequenz abgestimmten LC-Kreis bilden. An der Sekundärwicklung des Wechselrichter-Transformators sind bis zu 40 Leuchtstofflampen über jeweils eine eigene Vorschalteinheit anschließbar. Jede Vorschalteinheit besteht aus einem LC-Kreis in Serie sowie alternativ aus einer Drossel oder einem Kondensator, welche jeweils parallel zur Leuchtstoffröhre liegen. Die Helligkeitssteuerung der Leuchtstofflampen erfolgt durch eine geeignete frequenzverändernde Ansteuerung der Wechselrichterthyristoren und der daraus resultierenden Amplituden-Aussteuerung der die Leuchtstofflampen speisenden Wechselspannung, wobei durch geeignete Wahl des Taktes der Zündimpulse für die Wechselrichterthyristoren eine Veränderung des Tastverhältnisses, d. h. eine Amplitudenmodulation am Ausgang des Wechselrichters erreicht wird.

Ein wesentlicher Nachteil der bekannten Schaltung liegt in der Verwendung eines einzigen LC-Kreises in der Zuleitung zur Primärwicklung des Wechselrichter-Transformators begründet. Dieser LC-Kreis muß nämlich so dimensioniert werden, daß er bei der festgelegten Wechselrichterfrequenz die für die Speisung sämtlicher angeschlossener Leuchtstofflampen benötigte elektrische Leistung überträgt. Bei Ausfall einer oder mehrerer Leuchtstofflampen ist dieser LC-Kreis fehlabgestimmt, so daß unzulässig hohe Spannungen entstehen können, die die Wechselrichterthyristoren zerstören, die Isolation der Leitungen durchschlagen und das Bedienungs- und Wartungspersonal gefährden können.

Ferner sind beim bekannten Stand der Technik bei konstanter Arbeitsfrequenz von z. B. 23 kHz Lampenstrom und Heizstrom direkt miteinander gekoppelt, so daß bei Verringerung des Lampenstroms zum Zwecke der Helligkeitsreduzierung auch der Heizstrom zurückgeht, während eigentlich das Gegenteil wünschenswert wäre. Ferner sinkt bei einer Helligkeitsreduzierung die Lampenspannung, während hierbei gerade eine möglichst hohe Lampenspannung richtig wäre, um eine einwandreie, flackerfreie Zündung der Gasstrecke zu gewährleisten.

Wohl aus diesen beiden Gründen ist in der US-A-4 207 497 die Helligkeitsreduzierung auf etwa 50 % beschränkt.

Ein weiterer Nachteil der bekannten Schaltung besteht darin, daß vom zentralen Wechselrichter zu jeder der bis zu 40 Leuchtstofflampen eine Leitung gezogen werden muß, die die relativ hochfrequenten Spannungen und Ströme leitet. Dadurch entsteht die Gefahr von unerwünschten Hochfrequenz-Abstrahlungen. Aus diesem Grund müssen die bekannten Leitungen mit Hilfe eines Stahlrohrs abgeschirmt werden.

In anderen Beleuchtungsanlagen mit Leuchtstofflampen verwendet man auch auf die Netzfrequenz abgestimmte Eisendrossein als Vorschaltgeräte, die mit Hilfe von Kondensatoren kompensiert sind. Zum Steuern oder Regeln des Lichtstroms verwendet man Phasenanschnittsteller. Dabei werden spezielle Leuchtstofflampen oder Leuchtstofflampen mit Zündhilfen sowie zusätzliche Heiztransformatoren zum vorschriftsmäßigne Betrieb benötigt. Wegen der erforderlichen Verwendung von Heiztransformatoren sind auch spezielle Fassungen erforderlich, die Leuchtstofflampe mit Schraubverbindungen kontaktieren, was das Auswechseln der Leuchtstofflampen sehr erschwert. Derartige Beleuchtungsanlagen erzeugen erhebliche Verlustleistungen, und zwar durch die vorgeschaltete Eisendrossel, die Heiztransformatoren sowie durch die Erzeugung von Blindleistung im Phasenanschnittsteller.

Außerdem erzeugt der Phasenanschnittsteller selbst Funkstörungen, die mit Hilfe von Entstörgliedern und Abschirmungen an einer Ausbreitung auf den Installationsleitungen gehindert werden müssen. Auch sind Leuchtstofflampen, die speziell für den Betrieb mit veränderbarer Heiligkeit bestimmt sind, fast doppelt so teuer wie normale Leuchtstofflampen.

Der vorliegenden Erfindung liegt daher die Aufgabe zugrunde, ein Verfahren zum Heizen und Zünden sowie zum Steuern oder Regeln des Lichtstroms von Niederdruckgasentladungslampen. insbesondere von Leuchtstofflampen, anzugeben, mit dem die Leistungsverluste erheblich gesenkt werden können, die Lichtausbeute der Leuchtstofflampen erhöht und eine Variation des Lichtstromes bzw. der Beleuchtungsstärke ohne Flackern zwischen etwa 10% und 100% des Nennrichtstromes möglich ist, und welches weiterhin beim Auswechseln einer defekten Lampe keine unzulässig hohen Spannungen entstehen läßt und welches unter Verwendung von kommerziellen Bauelementen realisiert werden kann.

Die Aufgabe wird erfindungsgemäß durch die im kennzeichnenden Teil des Anspruchs 1 angegebenen Merkmale gelöst.

Bei der vorliegenden Erfindung wird über die Installationsleitungen lediglich Gleichstrom übertragen, da der eigentliche Wechselrichter sowie die ihm zugeordnete Zündschaltung in einem jeder Leuchte zugeordneten Vorschaltgerät enthalten ist, wobei das Vorschaltgerät für jede an ihm angeschlossene Niederdruckgasentladungslampe einen eigenen Vorschalt-LC-Kreis sowie eine eigene Parallel-Drossel enthält. Dadurch werden die über die Installationsleitungen übertragenen Funkstörungen stark verringert.

Im Gegensatz zum bekannten Stand der Technik werden gemäß vorliegender Erfindung die Wechselrichter-Thyristoren durch die Zündimpulswechselspannung derart gezündet, daß bei konstanter Amplitude die Frequenz der am Ausgang des Wechselsrichters stehenden Wechselspannung entsprechend dem gewünschten Lichtstrom verstellt werden kann.

Durch die Steuerung des Lichtstroms über die Frequenz ergibt sich als weiterer Vorteil, daß das Vorheizen der Heizwendeln sowie geringe Lichtströme bew. Beleuchtungsstärken einerseits bei geringen Frequenzwerten, die maximalen Lichtströme bzw. Beleuchtungswerte andererseits bei hohen Frequenzwerten erzielt werden. Dabei wird die an sich bekannte Tatsache ausgenützt, daß Niederdruckgasentladungslampen bei einer Speizung mit Wechselspannungen von erhöhter Frequenz bei gleicher Leistungsaufnahme höhere Lichtströme abgeben bzw.,_{'}daß gleiche Lichtströme bei verringerter elektrischer Leistungsaufnahme erzielt werden. Eine weiterer Vorteil der Frequenzsteuerung besteht daring, daß bei geeigneter Abstimmung der mit der Niederdruckgasentladungslampe verbundenen Drosseln und Kondensatoren bei stetig zunehmender Helligkeit der Lampen der Strom zur Vorheizung der Heizwendeln ebenso stetig verringert werden kann, ohne daß dazu mechanische oder elektronische Schaltelemente benötigt werden.

Ein weiterer Vorteil ergibt sich durch die Verwendung je eines einzelnen Vorschalt-LC-Gliedes für jede Niederdruckgasentladungslampe, welches zudem nicht auf die Resonanzfrequenz der speisenden Wechselspannung abgestimmt ist. Dadurch bleiben nicht nur die Bauelemente selbst klein und preiswert, sondern auch die von ihnen übertragbare elektrische Leistung, so daß bei Ausfall bzw. Austausch einer defekten Niederdruckgasentladungslampe keine für das Bedienungs- oder Wartungspersonal schädlich Überspannungen auftreten können.

Gemäß einer vorteilhaften Weiterbildung wird die Frequenz auf einem relativ niedrigen Wert für eine bestimmte Zeitspanne nach dem Einschalten der Niederdruckgasentladungslampe zunächst konstant gehalten, bis die Heizwendeln ihre gerätespezifisch vorgeschriebene Emissionstemperatur erreichen, und anchließend stetig auf den dem gewünschten Lichtstrom entsprechenden Wert erhöht. Auf diese Weise wird sichergestellt, daß die für das Zünden der Gasentladung benötigte Zündspannung erst erreicht wird, nachdem die Heizwendeln ihre vorgeschriebene Emissionstemperatur erreicht haben. Hierdurch wird die Lebensdauer der Leuchtstofflampen wesentlich erhöht und es entfällt das störende Flackern der Niederdruckgasentladungslampen beim Einschalten.

Eine vorteilhafte Schaltungsanordnung zur Durchführung der erfindungsgemäßen Verfahrens ist durch die im Anspruch 3 gekennzeichneten Merkmale bestimmt.

Eine derartige Schaltungsanordnung hat den Vorteil, daß sie sich mit herkömmlichen Bauelementen und in kleinen Abmessungen aufbauen läßt, so daß sich jeder Leuchte ein eigenes Vorschaltgerät mit einem Wechselrichter und mehreren Drosseln und Kondensatoren entsprechend der Anzahl der in der Leuchte installierten Niederdruckgasentladungslampen zuordnen läßt. Die Gleichspannung für eine Vielzahl derartiger Vorschaltgeräte kann zentral erzeugt und in einfacher Weise über Installationsleitungen an die einzelnen Leuchten verteilt werden. Ebenso wird die die Wechselrichter steuernde, den Lichtstrom der Niederdruckgasentladungslampen bestimmende Steuerspannung zentral erzeugt und als Zündimpulswechselspannung kleiner Leistung über eine gesonderte Leitung, die parallel zu den Gleichstromversorgungsleitungen verlaufen kann, jedem Vorschaltgerät zugeführt.

Eine weitere vorteilhafte Schaltungsanordnung ist durch die im Anspruch 4 gekennzeichneten Merkmale bestimmt.

Diese Schaltungsanordnung hat die Vorteile, daß der Zündimpulserzeuger die Zündimpulswechselspannung ohne Zuhilfenahme weiterer Versorgungsspannungen direkt in Zündimpulse geeigneter Form und Leistung umwandelt, um die Hauptthyristoren des Wechselrichters zu zünden, und daß die Verwendung von Thyristoren sehr einfache, betriebssichere, robuste Wechselrichter ermöglicht, die mit ausreichend hoher Frequenz arbeiten können. Insbesondere rückwärtsleitende Thyristoren können mit Frequenzen geschaltet werden, die oberhalb des Hörbereichs des menschlichen Ohres liegen, so daß die Vorschaltgeräte keine störenden Schallsignale abstrahlen können.

Gemäß einer vorteilhaften Weiterbildung besitzen die Zündtransformatoren eine zweite Sekundärwicklung. die über ein Parallel-RC-Glied einen Sperrimpuls an die Steuerelektrode des jeweils anderen Thyristors liefert. Auf diese Weise wird ein Zünde des gesperrten Thyristors wegen Überschreitens der zulässigen Spannungssteilheit vermieden. Durch diese einfache Maßnahme können im Wechselrichter auch Thyristoren verwendet werden. die nicht speziell auf eine hohe zulässige Spannungssteilheit ausgelegt sind.

Gemäß einer bevorzugten Weiterbildung der Erfindung kann die erste Drossel im Vorschalt-LC-Glied jeder Niederdruckgasentladungslampe mit zwei Wicklungen ausgebildet werden, wobei die eine Wicklung vor und die andere Wicklung hinter der Niederdruckgasentladungslampe angeordnet ist. Auf diese Weise kann die Vorschaltdrossel gleichzeitig als Funkentstördrossel gegen die in der Niederdruckgasentladungslampe selbst gebildeten Funkstörungen wirken.

Für den Fall, daß mehrere Niederdruckgasentladungslampen hinter einem LC-Glied in Serie geschaltet werden sollen, kann vorteilhafterweise die zweite Drossel aufgeteilt werden, wobei je eine Drossel parallel zu je einer Niederdruckgasentladungslampe angeordnet ist. Eine weitere Möglichkeit besteht im Falle der Serienschaltung von Niederdruckgasentladungslampen darin, daß die zweite Drossel mit mehreren Wicklungen ausgeführt wird, wobei je eine Wicklung parallel zu je einer Niederdruckgasentladungslampe angeordnet ist. Bei Niederdruckgasentladungslampen geringer Leistungsaufnahme, z. B. 20 W, bietet sich diese Schaltung an, da so die Zahl der notwendigen Bauelemente weiter verringert werden kann.

Gemäß einer vorteilhaften Ausbildung der Erfindung ist ein Potentiometer vorgesehen zur Einstellung des Lichtstrom-Sollwertes der Niederdruckgasentladungslampe, während für die Ansteuerung des Frequenzgebers mit einer definierten Hochlaufkurve ein integrierender Regler vorgesehen ist. Die definierte Hochlaufkurve sorgt dafür, daß - wie bereits erwähnt - vor dem Zünden der Niederdruckgasentladungslampe bei niedriger Frequenz etwa der vorgeschriebene Heizstrom durch die Heizwendeln fließt, nach dem Zünden der Niederdruckgasentladungslampe der Heizstrom sich bei steigender Frequenz bis zum Erreichen von etwa 40 % des Nennlichtstromes nur unwesentlich und bei weiter steigender Frequenz bis zum Erreichen des Nennlichtstromes stetig auf weniger als 25 % seines Anfangswertes verringert. Auf diese Weise wird die Frequenz entsprechend der für die Niederdruckgasentladungslampen optimalen Charakteristik verstellt und die Lampen selbst erreichen auf diese Weise ihre maximale Lebensdauer.

Vorzugsweise ist der Frequenzgeber als spannungsgesteuerter Impulsgenerator für Spannungsblöcke wechselnder Polarität mit der Frequenz umgekehrt proportionaler Impulsbreite ausgebildet. Die Einschaltdauer der Spannungsblöcke wird also mit wachsender Frequenz kürzer. Die Thyristoren des Wechselrichters erhalten bei weniger als 20 % des Lichtstroms etwa 20 psec. lange Zündimpulse die bei 100 % Lichtstrom auf etwa 4 wsec. verringert werden. Auf diese Weise wird unter allen Betriebsbedingungen ein sicheres und verlustarmes Schalten der Thyristoren des Wechselrichters gewährleistet.

Eine vorteilhafte Ergänzung der Schaltungsanordnung der frequenzabhängig Zündimpulswechselspannung ergibt sich durch das Anschalten eines lichtempfindlichen Bauteils, beispielsweise einer Photodiode, eines Phototransistors oder eines Photowiderstandes zur Messung des Lichtstrom-Istwertes der Niederdruckgasentladungslampe und durch die Verwendung des integrierenden Reglers für den Soll-Ist-Vergleich. Mit Hilfe dieser Erweiterung kann die Schaltung als Beleuchtungsstärkeregler arbeiten, wobei eine Realisierung mit nur einem preiswerten Vierfach-Operationsverstärker möglich ist und praktisch beliebig viele Vorschaltgeräte angesteuert werden können. Bei einfallendem Tageslicht stellt der Beleuchtungsstärkeregler den Lichtstrom auf kleinere Werte oder kann die Lampen einschließlich der Heizung sogar ausschalten.

Für die einwandfreie Funktion der erfindungsgemäßen Schaltungsanordnung ist die Bereitstellung einer möglichst konstanten und möglichst kurzschlußfesten Gleichspannung zur Versorgung sämtlicher Vorschaltgeräte erforderlich. Ein Gleichrichter, der die Netzspannung in eine derartige Gleichspannung umformt, besteht vorteilhafterweise aus einem Netzeingangsfilter, einer ungesteuerten Diodenbrücke, einem Gleichstrom-Glättungsglied, einem Strommeßglied zur Messung des Istwertes des Gleichstroms, einem Gleichspannungsmeßglied zur Messung des Istwertes der Gleichspannung und einem Gleichstromschalter zur Sperrung des Gleichstroms bei Unterspannung, Überstrom oder Kurzschluß. Die ungesteuerte Gleichrichtung der Netzspannung ermöglicht eine geringe Phasenverschiebung zwischen Netzstrom und Netzspannung. Die Meßglieder erlauben ein Abschalten des Frequenzgebers beim Unterschreiten der für einen einwandfreien Betrieb der Lampen erforderlichen Spannungshöhe und das Abschalten der Gleichspannung bei Überstrom oder Kurzschluß, wie er beispielsweise beim Auswechseln einer defekten Lampe auftreten kann.

Vorzugsweise ist der Gleichstromschalter als über die Steuerelektrode an- und abschaltbarer Thyristor ausgebildet. Die Verwendung eines derartigen Thyristors vereinfacht die Realisierung der Schaltungsanordnung erheblich.

Um eine Überlastung von Bauteilen durch wiederholtes Einschalten des Gleichstromschalters zu verhindern, ist vorzugsweise eine Einrichtung in Form eines Zeitgliedes vorgesehen, die nach einem Abschalten des Gleichstromschalters das Wiedereinschalten für eine bestimmte Zeitspanne verhindert. Zur Überwachung dieser Einrichtung ist eine weitere Einrichtung in Form eines Zählers oder Zeitgliedes vorgesehen, die nach einer bestimmten Anzahl von vergeblichen Versuchen zum Wiedereinschalten des Gleichstromschalters weitere Startversuche verhindert. Diese Einrichtung wirkt als elektronische Sicherung, die entweder durch eine besondere Wiedereinschalttaste oder durch kurzzeitiges Betätigen des Netzschalters wieder in ihren Normalzustand zurückgesetzt werden muß.

Um Schwankungen der Gleichspannung infolge von Schwankungen der Netzspannung oder der angeschlossenen Last ausregeln zu können, ist gemäß einer vorteilhaften Weiterbildung eine Störgrößenaufschaltung des Istwertes der Gleichspannung auf den Frequenzgeber vorgesehen, derart daß bei sinkender Gleichspannung die Frequenz erhöht, bei steigender Gleichspannung die Frequenz erniedrigt wird. Die Störgrößenaufschaltung ist für den vorliegenden Anwendungsfall wirtschaftlicher und billiger als eine Konstanthaltung der Gleichspannung mittels starkstromtechnischer Regeleinrichtungen.

Weitere Ausbildungen und Vorteile der Erfindung ergeben sich aus der nachfolgenden Beschreibung von Ausführungsbeispielen der Erfindung an Hand der Zeichnungen.

Es zeigen :
Fig. 1 ein elektrisches Schaltbild eines Vorschaltgerätes mit Zündimpulserzeuger, Wechselrichter, Vorschalt-LC-Gliedern, Paralleldrosseln und Leuchtstofflampen,
Fig. 2 ein elektrisches Schaltbild für den Fall zweier in Serie geschalteter Leuchstofflampen kleinerer Leistung,
Fig. 3 ein elektrisches Schaltbild für den Fall eines Vorschaltgerätes mit aufgeteilter Vorschaltdrossel,
Fig. 4 ein Blockschaltbild für die Erzeugung der speisenden Gleichspannung aus einem Wechseistromnetz mit den zugehörigen Regel- und Schutzschaltungen sowie für die Erzeugung der Zündimpulswechselspannung mit einstellbarer, dem Lichtstrom entsprechender Frequenz,
Fig. 5 ein elektrisches Schaltbild einer Schaltung zur Erzeugung der Zündimpulswechselspannung entsprechend dem gewünschten Sollwert mit den zusätzlichen Möglichkeiten einer Lichtstromregelung und einer Störgrößenaufschaltung zum Ausgleich von Spannungsschwankungen,
Fig. 6 ein elektrisches Schaltbild einer zentral anzuordnenden Gleichrichterschaltung zur Erzeugung der die Vorschaltgeräte speisenden Gleichspannung mit einer zusätzlichen Sicherungsschaltung gegen Unterspannung, Überstrom und Kurzschluß,
Fig. 7 einen möglichen Aufbau eines Vorschaltgerätes zum Anschluß von vier Leuchtstofflampen kleiner Leistung,
Fig. 8 einen möglichen Aufbau eines Vorschaltgerätes zum Anschluß von zwei Leuchtstofflampen großer Leistung und
Fig. 9-13 verschiedene Meßkurven, die an erfindungsgemäß aufgebauten Geräten gewonnen wurden, wobei die sich bei einem bestimmten Lichtstrom einstellenden Werte von Spannung, Strom, Frequenz und Leistungsaufnahme aufgetragen sind.

Bei dem in Fig. 1 dargestellten Schaltbild eines Vorschaltgerätes erkennt man, daß der Wechselrichter gebildet ist aus zwei in Serie geschalteten rückwärtsleitenden Thyristoren Th1, Th2 zwischen den Anschlußpolen einer speisenden Gleichspannung U=. Jedem Thyristor Th1. Th2 ist ein eigener Zündimpulserzeuger zugeordnet, der aus einer an einer Klemme 31 anliegenden Zündimpulswechselspannung U1 Zündimpulse zum wechselseitigen Einschalten der Thyristoren Thl, Th2 erzeugt. Jeder Impulserzeuger besitzt eine Entkoppeldiode D1, D2 sowie einen Unijunktions-Transistor T1, T2, in dessen Hauptstromkreis die Primärwicklung 1.1 eines Zündtransformators 1 liegt. Mit Hilfe eines an die Steuerelektrode des Transistors T1. T2 geschalteten RC-Gliedes R1. C1 werden die in eine erste Sekundärwicklung 1.2 des Zündtransformators 1 eingekoppelten Zündimpulse für den Hauptthyristor Th1 geformt. Mit Hilfe einer zweiten Sekundärwicklung 1.3 und eines Parallel-RC-Gliedes R2, C2 werden kurze Sperrimpulse an die Steuerelektrode des anderen Hauptthyristors Th2, geschaltet. Diese Sperrimpulse erhöhen die Spannungsanstiegsfestigkeit des jeweils gesperrten Thyristors, so daß auch Thyristoren, die nicht speziell für eine hohe Spannungsanstiegsfestigkeit ausgelegt sind, verwendet werden können.

Durch das wechselseitige Einschalten der Thyristoren Th1, Th2 entsteht am Verbindungspunkt A der beiden Thyristoren eine Rechteckspannung, deren Maximalwert gleich der Gleichspannung U₌ und deren Minimalwert gleich Null ist.

Zwischen die beiden Ausgangsklemmen A, B sind eine praktisch beliebig große Anzahl von Leuchtstofflampen 2 über ein Vorschalt-LC-Glied, bestehend aus einem Kondensator 3 und einer ersten Drossel 4 angeschaltet, wobei die freien Enden der Heizwendeln 5, 7 über eine zweite Drossel verbunden sind. Die Werte des Kondensators 3 sowie der beiden Drosseln 4, 6 sind unter Berücksichtigung der Gleichspannung U= und der Frequenz der am Ausgang A liegenden Rechteckwechselspannung so aufeinander abgestimmt. daß an der unteren Frequenzgrenze die Leuchtstofflampe 2 nicht zündet, jedoch über die Heizwendeln 5, 7 und die sie verbindende zweite Drossel 6 ein für die vorschriftsmäßige Heizung ausreichender Heizstrom I_{H} fließt, daß bei zunehmender Frequenz die Lampenspannung U_{L} zwischen den beiden Heizwendeln 5, 7 soweit ansteigt, daß die Gasentladungsstrecke zündet, wobei der Heizstrom I_{H} zunächst unverändert bleibt, bis der Lichtstrom der Leuchtstofflampe 2 etwa 40 % seines Nennwertes erreicht hat, und daß bei weiter steigender Frequenz der Heizstroms 1, stetig abnimmt und bei 100 % des Lichtstroms auf weniger als 25 % seines Anfangswertes zurückgeht.

Dadurch, daß jede Leuchtstofflampe 2 einen eigenen Vorschaltkondensator 3 erhält, leuchten auch bei unterschiedlichen Werten der Zündspannung alle Lampen gleichmäßig hell, wenn man den die Helligkeit herunterregelt. Wegen der relativ zur Netzfrequenz hohen Frequenz leuchten selbst normale Leuchtstofflampen auch bei nur 5 % des Nenn-Lichtstromes noch flackerfrei, da als Zündspannung der doppelte Wert der Gleichspannung U₌ zur Verfügung steht. Aus dem gleichen Grund lassen sich auch die neuen Leuchtstofflampen mit verringertem Rohrdurchmesser und erhöhter Lichtausbeute gut stellen, obwohl deren Zünd- und Brennspannungen höher sind als bei den bisher gebräuchlichen Leuchtstofflampen mit großem Rohrdurchmesser. Übergangswiderstände an den Lampenfassungen bleiben ohne Einfluß, da ihr Widerstandswert sehr klein ist im Vergleich zu dem Gesamtwiderstand im Stromkreis.

Fig. 2 zeigt eine Serienschaltung von zwei Leuchtstofflampen 2a, 2b mit einem einzigen Kondensator 3 und einer einzigen ersten Drossel 4. Die zweite Drossel 6 besitzt zwei Wicklungen 6a, 6b, die jeweils parallel zu je einer Leuchtstofflampe 2a, 2b geschaltet sind.

Fig. 3 zeigt eine weitere Anordnung mit einer Leuchtstofflampe 2 und einer zweiten Drossel 6, mit einem einzigen Kondensator 3 und zwei ersten Drosseln 4a. 4b, wobei die eine Drossel 4a vor und die andere Drossel 4b hinter die Leuchtstofflampe 2 geschaltet ist. Damit vermeidet man, daß vom Wechselrichter möglicherweise ausgehende Funkstörungen ungehindert an die Leuchtstofflampe 2 und umgekehrt in der Lampe 2 erzeugte Funkstörungen ungehindert an den Wechselrichter und auf die Installationsleitungen gelangen.

Das Blockschaltbild der Fig. 4 zeigt eine Ausführung einer zentral anzuordnenden Gleichrichterschaltung zur Erzeugung einer Versorgungsgleichspannung U= aus dem öffentlichen Versorgungsnetz, die zugehörigen Meß-, Steuer- und Schutzeinrichtungen sowie ein Ausführungsbeispiel für die Elektronik zur Erzeugung der Zündimpulswechselspannung U1, deren Frequenz - wie bereits mehrfach erwähnt - ein Maß für den von den Leuchtstofflampen abgestrahlten Lichtstrom ist. Aus einem offentlichen Versorgungsnetz 9, welches ein Wechsel- oder Drehstromnetz sein kann, gelangt die elektrische Energie über ein Netzeingangsfilter 10, einen Netzschalter 11 zu einer ungesteuerten Gleichrichterbrücke 12, wo sie in Gleichspannung umgeformt wird. Die Gleichspannung wird in einem Glättungsglied 13 geglättet und in einem Spannungsmeßglied 14 gemessen. In einem Strommeßglied 15 wird die Höhe des fließenden Gleichstroms gemessen. Hinter einem Unterspannungs- und Kurzschlußschutzschalter 16 steht die Gleichspannung U₌ zur Verteilung an die den einzelnen Leuchten zugeordneten Vorschaltgeräte zur Verfügung. Der im Spannungsmeßglied 14 gemessene Istwert der Gleichspannung wird in einer Gleichspannungsauswertungsschaltung 18 in Form eines Funktionsgenerators verarbeitet. Die Kennlinie der Schaltung 18 ist so gewählt, daß unterhalb einer bestimmten Mindestspannung, z. B. 400 V, ein negatives Sperrsignal abgegeben wird, welches über ein Zeitglied 19 den Unterspannungs-und Kurzschlußschutzschalter 16 abschaltet. Das Zeitglied 19 sorgt dafür, daß für eine bestimmte Zeitspanne, z. B. 3 sec., der Schalter 16 gesperrt bleibt. Das Zeitglied 19 wird nicht nur durch Unterspannung, sondern auch durch Überstrom aktiviert, der von dem Strommeßglied 15 gemessen wird. Steigt der Strom im Gleichstromkreis über den Nennstrom an oder tritt ein Kurzschluß auf, so schaltet der Schalter 16 innerhalb von 1 bis 2 msec. den Strom ab. Durch die Wirkung der Drossel im Glättungsglied 13 steigt der Strom innerhalb der Abschaltzeit nur auf einen geringfügig über dem Nennstrom liegenden Wert an. Nach Ablauf der Verzögerungszeit von ca. 3 sec. schaltet das Zeitglied 19 den Schalter 16 wieder ein.

Falls ein Dauerkurzschluß besteht, wird der Schalter 16 sofort wieder abgeschaltet. Um ein dauerndes Ein- und Ausschalten zu verhindern, ist eine Überwachungs- und Sicherheitsschaltung 20 vorgesehen, die nach einer bestimmten Anzahl von z. B. 3 oder 5 vergeblichen Wiedereinschaltversuchen den Schalter 16 dauernd abschaltet. Um nach Beseitigung des Kurzschlusses die Anlage wieder in Betrieb nehmen zu können, muß der Netzschalter 11 kurz betätigt werden. Es ist jedoch auch möglich, in der Überwachungs- und Sicherheitsschaltung 20 selbst einen Wiedereinschaltknopf vorzusehen.

Der Elektronikteil zur Erzeugung der Zündimpulswechselspannung U1 besteht aus den Funktionseinheiten 21 bis 30. Der an einem Lichtstromsollwertgeber 21 eingestellte Sollwert für den Lichtstrom bzw. für die Beleuchtungsstärke gelangt an einen Frequenzhochlaufgeber 22 mit einer Kennlinie, die im wesentlichen integrierenden Charakter hat. Die Kennlinie ist im unteren Bereich so modifiziert, daß das Ausgangssignal des Frequenzhochlaufgebers 22 für eine bestimmte Zeitspanne konstant bleibt. Dieser Zeitbereich dient dazu, die Heizwendeln in den Leuchtstofflampen vorzuglühen, damit ein flackerfreier Start der Gasentladung möglich ist. Das Ausgangssignal des Frequenzhochlaufgebers 22 wird in einem Spannungs-Frequenz-Wandler 23 in eine Wechselspannung umgewandelt, deren Frequenz der angelegten Spannung proportional ist. Der positive Teil der Wechselspannung gelangt an einen Impulsbildner 24 für positive Zündimpulse. Am Impulsbildner 24 liegt auch die Ausgangsspannung des Frequenzhochlaufgebers 22 an. Durch Vergleich der beiden Spannungen im Impulsbildner wird erreicht, daß die Breite der einzelnen Impulse der Frequenz umgekehrt proportional ist. Bei 100 % Lichtstrom beträgt die Breite der Zündimpulse etwa 4 4ec., bei weniger als 20 % Lichtstrom etwa 20 µsec. Die Zündimpulse gelangen über einen Zündimpulsverstärker 25 an die Zündimpulsleitung 31, über die sie an die einzelnen Vorschaltgeräte geleitet werden.

Der negative Teil der Wechselspannung am Ausgang des Spannungs-Frequenz-Wandlers 23 gelangt an einen Zündimpulsbildner 29 für negative Zündimpulse. Am zweiten Eingang des Zündimpulsbildners 29 liegt die über einen Inverter 28 invertierte Ausgangsspannung des Frequenzhochlaufgebers 22. Die in ihrer Breite modulierten negativen Zündimpulse gelangen über einen Zündimpulsverstärker 30 ebenfalls zur Zündimpulsleitung 31. Die Summe von positiven und negativen Zündimpulsen bildet die Zündimpulswechselspannung U1.

Sowohl der Frequenzhochlaufgeber 22 als auch der Spannungs-Frequenz-Wandler 23 werden von dem im Funktionsgenerator 18 aufbereiteten Istwert der Gleichspannung U= derart moduliert. daß bei steigender Spannung die Frequenz f kleiner, bei sinkender Spannung die Frequenz f größer wird. Bei richtiger Einstellung dieser Störgrößenaufschaltung wirken sich weder Spannungsschwankungen im Netz 9 noch die Welligkeit der Gleichspannung U= auf die Beleuchtungsstärke aus.

Mit Hilfe eines Schalters 26 kann der Frequenzhochlaufgeber 22 direkt ein- und ausgeschaltet werden, ohne daß dazu der Netzschalter 11 betätigt werden muß.

Mit Hilfe eines Lichtstromsensors 27 kann der Istwert des von den Leuchtstofflampen abgestrahlten Lichtstroms gemessen und auf einen konstanten Wert geregelt werden.

Eine Spannungsversorgung 17 erzeugt die Versorgungsspannungen ± Uᵥ für den Elektronikteil.

Fig. 5 zeigt ein Schaltbild für den Teil der Elektronik, der die Zündimpulswechselspannung U1 erzeugt. Man erkennt ein Sollwertpotentiometer R51, an dem der gewünschte Lichtstrom eingestellt wird. Mit Hilfe von Widerständen R53 und R54 kann der maximale und minimale Helligkeitswert vorbestimmt werden.

Ein Operationsverstärker 50 bildet zusammen mit einem Kondensator C13 ein Integrierglied entsprechend der Kennlinie des Frequenzhochlaufgebers 22 der Fig. 4. Die Ausgangsspannung des Operationsverstärkers 50 kann wegen der Klemmdiode D6 den am Schleifer des Sollwertpotentiometers R51 eingestellten Wert nicht überschreiten. Die Ausgangsspannung des Operationsverstärkers 50 gelangt über eine Zenerdiode ZD an den Steuereingang eines spannungsgesteuerten Oszillator-Bausteins 51, dessen Grundfrequenz mit einem Kondensator C15 eingestellt wird. Damit die Ausgangsspannung des Operationsverstärkers 50 am Eingang des spannungsgesteuerten Oszillators 51 Wirkung zeigen kann, muß sie über die Schleusenspannung der Zenerdiode ZD angestiegen sein. Mit Hilfe der Zenerdiode ZD wird also die Modifizierung des unteren Bereichs der Kennlinie des Frequenzhochlaufgebers 22 in Fig. 4 erzielt.

Vom Ausgang des spannungsgesteuerten Oszillator-Bausteins 51 gelangt die positive Halbwelle über eine Diode D9 an einen als Komparator geschalteten Operationsverstärker 52, an dessen zweitem Eingang die Ausgangsspannung des Operationsverstärkers 50 anliegt. Im Operationsverstärker 52 werden Rechteckimpulse, deren Breite der Frequenz antiproportional ist, erzeugt. Die Impulse werden über einen Koppelkondensator C16 auf einen Verstärker-Transistor T30 gekoppelt, dort verstärkt und an die Zündimpulsleitung 31 geführt.

Der negative Teil der Ausgangsspannung des spannungsgesteuerter Oszillator-Bausteins 51 gelangt über eine Diode D10 an einen ebenfalls als Komparator geschalteten Operationsverstärker 54, an dessen zweitem Eingang die in einem als Inverter geschalteten Operationsverstärker 53 invertierte Ausgangsspannung des Operationsverstärkers 50 anliegt. Die Wirkungsweise des Komparators 54 entspricht genau der des Komparators 52, über den Koppelkondensator C17 und den Verstärkungstransistor T25 gelangen die negativen Impulse auf die Zündimpulsleitung 31.

Eine von der Gleichspannung U₌ abhängige Steuerspannung Uᵣᵤ) wird über eine Koppeldiode D7 auf die Ausgangsspannung des als Hochlaufgeber arbeitenden Operationsverstärkers 50 aufgeschaltet. Über eine weitere Koppeldiode D8 wird die gleichspannungsabhängige Meßspannung Uᵣᵤ) auch auf den spannungsgesteuerten Oszillator-Baustein 51 gegeben, wo sie die Ausgangsfrequenz umgekehrt proportional zum Meßwert verändert.

Zum Einschalten des Frequenzhochlaufgebers 22 ist der Schalter 26 vorgesehen. Über einen Schalter 32 kann eine Fotodiode FD zum Hochlaufgeber zugeschaltet werden, so daß dann eine Regelung des Lichtstromes der Leuchtstofflampen auf einen konstanten Wert möglich ist.

Fig. 6 zeigt das Schaltbild einer Ausführung der Gleichrichterschaltung. Von einem Vier-Leiter-Drehstromnetz 9 mit den Anschlußklemmen R, S, T, Mp gelangt die elektrische Energie über je eine Sicherung Si und das Netzeingangsfilter mit den Kondensatoren C11 und den Drosseln L11 und den Netzschalter 11 auf die ungesteuerte Gleichrichterbrücke mit den Dioden D13. Die Verwendung einer ungesteuerter Gleichrichterbrücke in Verbindung mit dem Netzeingansfilter ermöglicht eine phasenverschiebungsarme bzw. freie Stromentnahme aus dem Drehstromnetz 10. Am Ausgang der Gleichrichterbrücke D13 liegt ein RC-Entstörglied R4, C4 sowie ein Glättungsglied mit der Drossel L14 und dem Kondensator C14. Am Kondensator C14 entsteht die Versorgungsgleichspannung U=.

Der in der Gleichrichterbrücke D13 gebildete Gleichstrom I fließt über einen Thyristor Th4 mit parallelgeschaltetem Entstörglied C5, R5 und über einen Strommeßwiderstand R15, an dem die Meßspannung U(_{I}) abfällt. Die Höhe der Gleichspannung U= wird über einen Widerstand R14 erfaßt, an dessen Ausgang die Meßspannung U(ᵤ) steht.

Bei dem Thyristor Th4, der als Unterspannungs-und Kurzschlußschutzschalter wirkt, handelt es sich um einen über seine Steuerelektrode ein-und ausschaltbaren Thyristor. Der zum Ein- und Ausschalten benötigte Steuerelektrodenstrom 1, wird in einer Schaltung mit einem PNP-Transistor T3 und einem Thyristor Th3 gebildet. Der Einschaltstrom wird aus dem positiven Pol der Versorgungsspannung Uᵥ über den Transistor T3 geliefert, der über einen Widerstand R7 leitend geschaltet ist. Zum Ausschalten des Transistors T3 dient eine strom- und spannungsabhängige Steuerspannung U^{*}, die aus einer Verknüpfung der stromabhängigen Meßspannung U₍ₗ₎ und der spannungsabhängigen Meßspannung Uᵣᵤ₎ gebildet ist und über eine Diode D5 an die Basis des Transistors T3 gekoppelt wird.

Die den Transistor T3 sperrende strom- und spannungsabhängige Steuerspannung U^{*} wird über ein Koppel-RC-Glied R6, C6 auch an die Steuerelektrode des Thyristors Th3 geführt, worauf der Thyristor Th3 leitend wird. In diesem Moment treibt der über einen Widerstand R10 aufgeladene Sperrimpulskondensator C10 einen negativen Steuerelektrodenstrom I_{G} über die Steuerstrecke des Thyristors Th4, worauf dieser abschaltet. Sobald der Kondensator C10 entladen ist, sperrt der Thyristor Th3 wieder und der Kondensator C10 lädt sich über den Widerstand R10 wieder auf. Nach Ablauf einer bestimmten Zeitspanne von z. B. 3 sec. verschwindet die strom- und spannungsabhängige Steuerspannung U^{*} wieder, worauf der Transistor T3 und damit der Thyristor Th4 wieder eingeschaltet werden.

Fig. 7 zeigt die Außenansicht eines Vorschaltgerätes zum Anschluß von 4 Leuchtstofflampen, von denen jeweils zwei in Reihe geschaltet sind. Man erkennt ein Gehäuse 40, an dessen einem Ende eine Klemmleiste 41 befestigt ist. An die Klemmleiste 41 ist die Gleichspannung U= von z. B. 500 V als auch die Zündimpulswechselspannung U1 geführt. Am anderen Ende des Gehäuses befindet sich eine zweite Klemmleiste 42, an die die Anschlußkontakte der vier Leuchtstofflampen 2a, 2b, 2c, 2d geführt sind. Im Inneren des Gehäuses 40 befinden sich die Thyristoren des Wechselrichters, die wegen der geringen Verlustleistung mit kleinen Kühlblechen auskommen, die Zündtransformatoren mit der zugehörigen Elektronik sowie die Vorschaltkondensatoren und die Drosseln für die Leuchtstofflampen.

Fig. 8 zeigt die Außenansicht eines Vorschaltgerätes für zwei Leuchtstofflampen. Der Aufbau ist mit dem der Fig. 7 identisch. Die Außenabmessungen des Gehäuses 40 sind auf die Leuchtenmaße abgestimmt. Man kann mit einem Vorschaltgerät prinzipiell alle Leuchtstofflampen zwischen 20 und 65 W Leistungsaufnahme ohne Änderung betreiben, da sich die Lampenleistung mit der Wahl der größten Frequenz der Zündimpulswechselspannung U1 einstellen läßt. Dies verringert die unterschiedliche Typenzahl und damit die Kosten. Die übersichtlichen Klemmleisten erlauben eine eindeutige Zuordnung der Lampenfassungen.

Die Diagramme der Figuren 9 bis 13 zeigen jeweils in Abhängigkeit vom Lichtstrom L, der in Prozent des Nennwertes angegeben ist, verschiedene Meßwerte, die sich beim Betrieb unterschiedlicher Leuchtstofflampen an einem erfindungsgemäß aufgebauten Vorschaltgerät ergeben.

Gemäß Fig. 9 sind bei 0 % Lichtstrom L die Werte von Heizstrom I_{H} und Gesamtstrom I_{H} + I_{L} gleich groß. Nach Zünden der Lampe bei 5 % des Lichtstroms L steigt der Lampenstrom I_{L} an, während der Heizstrom 1, zunächst im wesentlichen konstant bleibt. Der Gesamtstrom I_{L} + I_{H} fließt über die erste Heizwendel und die Gasentladungsstrecke der Leuchtstofflampe zur zweiten Heizwendel. Der arithmetische Mittelwert des Lampenstromes I_{L}. der dem Strom durch die Gasentladungsstrecke entspricht, steigt linear mit dem Lichtstrom L an. Die Phasenverschiebung zwischen Gesamtstrom und Heizstrom wächst mit zunehmendem Lichtstrom.

Fig. 10 zeigt für eine 65 W-Leuchtstofflampe die Leistungsaufnahme N in Watt, den fließenden Gleichstrom in Milliampere, die Lampenspannung U_{L} in Volt und die Frequenz f in Kilohertz in Abhängigkeit vom Lichtstrom L. Bei der Lampenspannung U_{L} handelt es sich um den Spitzenwert der Spannung zwischen der Mitte der Heizwendeln. Vor dem Zünden der Lampe beträgt der Lampenspannungsspitzenwert 400 V. Die Wiederzündspannung der Lampe bleibt mit 420 V bis zu 40 % des Lichtstroms konstant und fällt bei 100 % Lichtstrom auf 220 V. Von 20 % bis 100 % Lichtstrom steigen der Gleichstrom I und die Gesamtleistung N nahezu linear an. Die Leistungsaufnahme zum Heizen der Heizwendeln vor dem Zünden der Lampe beträgt 8 W.

Fig. 11 zeigt die Abhängigkeit der Effektivwerte von Heizstrom I_{H}, Lampenstrom I_{L} und Gesamtstrom I_{L} + I_{H} vom Lichtstrom L für die gleiche 65 W-Leuchtstofflampe.

Fig. 12 zeigt die entsprechenden Meßwerte für eine 58 W-Leuchtstofflampe.

Fig. 13 zeigt für die gleiche 58 W-Leuchtstofflampe die Leistungsaufnahme N in Watt und die Frequenz f in Kilohertz in Abhängigkeit vom Lichtstrom L. Man erkennt, daß die unterschiedlichen Typen von Leuchtstofflampen zwar unterschiedliche Meßkurven ergeben, daß die Meßkurven jedoch im Prinzip übereinstimmen und daß alle Arten von Leuchtstofflampen mit dem gleichen Vorschaltgerät betrieben werden können.

## Patentansprüche

1. Verfahren zum Heizen und Zünden sowie zum Steuern oder Regeln des Lichtstromes (L) von Niederdruckgasentladungslampen (2), insbesondere von Leuchtstofflampen, mittels eines Vorschaltgerätes, in dem ein Wechselrichter aus einer Gleichspannung (U=), die mittels Gleichrichter (13) aus einem Wechselstromversorgungsnetz (9) erzeugt wird, eine Wechselspannung von höherer Frequenz (f) als Netzfrequenz erzeugt. mit den Merkmalen :
zwischen Wechselrichterausgang (A, B) und Niederdruckgasentladungslampe (2) wird ein Serien-LC-Kreis aus einem Kondensator (3) und einer ersten Drossel (4) geschaltet,
parallel zur Niederdruckgasentladungslampe (2) wird eine zweite Drossel (6) geschaltet,
der Wechselrichter lädt den Kondensator (3) mit steuerbarer Frequenz ständig um, gekennzeichnet durch die folgenden Merkmale :
bei konstanter Wechselspannungsamplitude am Ausgang (A, B) des Wechselrichters wird die Frequenz (f) des Wechselrichters entsprechend dem gewünschten Lichtstrom (L) verstellt,
wobei die Werte von Frequenz (f), Spannung (U=), Kondensator (3), erster Drossel (4) und zweiter Drossel (6) derart aufeinander abgestimmt werden, daß vor dem Zünden der Niederdruckgasentladungslampe (2) bei noch niedriger Frequenz etwa der vorgeschriebene Heizstrom (I_{H}) durch die Heizwendeln (5. 7) fließt, sowie daß nach dem Zünden der Niederdruckgasentladungslampe (2) sich bei steigender Frequenz (f) bis zum Erreichen von etwa 40 % des Nennlichtstromes der Niederdruckgasentladungslampe (2) der Heizstrom (I_{H}) nur unwesentlich und bei weiter steigender Frequenz (f) bis zum Erreichen des Nennlichtstroms der Niederdruckgasentladungslampe (2) sich der Heizstrom (I_{H}) stetig auf weniger als 25 % seines Anfangswertes verringert.

2. Verfahren nach Anspruch 1, gekennzeichnet durch
Konstanthalten der Frequenz (f) nach dem Einschalten des Vorschaltgerätes bis die Heizwendeln (5. 7) ihre gerätespezifisch vorgeschriebene Emissionstemperatur erreichen und
anschließendes stetiges Erhöhen der Frequenz (f) auf den dem gewünschten Lichtstrom (L) entsprechenden Wert.

3. Schaltungsanordnung zur Durchführung des Verfahrens nach den Ansprüchen 1 oder 2 mit einem eine Gleichspannung (U=) in eine höherfrequente Wechselspannung umformenden Wechselrichter,
der zwei seriengeschaltete steuerbare Halbleiterschalter (Thᵢ, Th₂) mit jeweils antiparallel liegender Diode aufweist,
wobei am Ausgang (A, B) des Wechselrichters wenigstens eine Serienschaltung aus erster Drossel (4), Kondensator (3) und Niederdruckgasentladungslampe (2) nachgeschaltet ist
und wobei parallel zur Niederdruckgasentladungslampe (2) eine die freien Enden der Heizwendeln (5, 7) verbindende zweite Drossel (6) geschaltet ist
sowie mit einer Frequenz verändernden Ansteuerschaltung für die beiden steuerbaren Halbleiterschalter (Th₁, Th₂), die in Abhängigkeit von einem vorgegebenen Sollwert für den Lichtstrom (L) die beiden steuerbaren Halbleiterschalter (Th₁, Th₂) derart ansteuert, daß sie wechselweise schalten,
dadurch gekennzeichnet,
daß jede am Ausgang (A, B) des Wechselrichters angeschlossene Serienschaltung aus Kondensator (3), erster Drossel (4) und zweiter Drossel (6) so dimensioniert ist, daß mit steigender Frequenz (f) der Lampenstrom (I_{L}) durch die Niederdruckgasentladungslampe (2) zunimmt, der Heizstrom (I_{H}) durch die Heizwendeln (5. 7) jedoch abnimmt.

4. Schaltungsanordnung nach Anspruch 3, gekennzeichnet durch die folgenden Merkmale : die Halbleiterschalter sind als Thyristoren (Th1. Th2) ausgebildet,
ein jedem Thyristor (Th1. Th2) zugeordneter Zündimpulserzeuger bildet aus der Zündimpulswechselspannung (U1) Zündimpulse für jeden Thyristor (Th1. Th2),
jeder Zündimpulserzeuger besteht aus einer Entkoppeldiode (D1, D2), die den positiven vom negativen Teil der Zündimpulswechselspannung (U1) trennt, einem mit einem Widerstand (R1) und einem Kondensator (C1) beschalteten Unijunktion-Transistor (T1) und einem Zündstransformator (1), dessen Primärwicklung (1.1) im Hauptstromkreis des Unijunktion-Transistors (T1) liegt und die aus der Zündimpulswechselspannung (U1) geformten Zündimpulse über die Sekundärwicklung (1.2) an den zugehörigen Thyristor (Th1) liefert.

5. Schaltungsanordnung nach Anspruch 4, gekennzeichnet durch die folgenden Merkmale :
der Zündtransformator (1) besitzt eine zweite Sekundärwicklung (1.3), die über ein Parallel-RC-Glied (R2. C2) einen kurzen Sperrimpuls an den jeweils anderen Thyristor (Th2) liefert.

6. Schaltungsanordnung nach Anspruch 4 oder 5, gekennzeichnet durch
Ausbildung von Thyristor und antiparalleler Diode als rückwärtsleitender Thyristor.

7. Schaltungsanordnung nach wenigstens einem der Ansprüche 3 bis 6, gekennzeichnet durch
Aufteilung der ersten Drossel (4) und
Anordnung der einen Drossel (4a) vor und der anderen Drossel (4b) hinter der Niederdruckgasentladungslampe (2).

8. Schaltungsanordnung nach wenigstens einem der Ansprüche 3 bis 7. gekennzeichnet durch
Ausbildung der ersten Drossel (4) mit zwei Wicklungen und
Anordnung der einen Wicklung vor und der anderen Wicklung hinter den Niederdruckgasentladungslampen (2).

9. Schaltungsanordnung nach wenigstens einem der Ansprüche 3 bis 8, gekennzeichnet durch
Serienschaltung von wenigstens zwei Niederdruckgasentladungslampen (2a, 2b),
Aufteilung der zweiten Drossel (6) und
Anordnung je einer Drossel parallel zu je einer Niederdruckgasentladungslampe (2a, 2b).

10. Schaltungsanordnung nach wenigstens einem der Ansprüche 3 bis 8, gekennzeichnet durch
Serienschaltung wenigstens zweier Niederdruckgasentladungslampen (2a, 2b),
Ausführung der zweiten Drossel (6) mit mehreren Wicklungen (6a, 6b) und
Anordnung je einer Wicklung (6a, 6b) parallel zu je einer Niederdruckgasentladungslampe (2a, 2b).

11. Schaltungsanordnung nach wenigstens einem der Ansprüche 3 bis 10, gekennzeichnet durch
ein Potentiometer (R51) zur Einstellung des Lichtstrom-Sollwertes der Niederdruckgasentladungslampe (2),
einen integrierenden Regler (50, C13) für die Ansteuerung des Frequenzgebers (51, C15, 52. D9. 53. 54. D10) mit einer definierten Hochlaufkurve.

12. Schaltungsanordnung nach wenigstens einem der Ansprüche 3 bis 11, gekennzeichnet durch
Ausbildung des Frequenzgebers (51. C15. 52, D9, 53, 54, D10) als spannungsgesteuerter Impulsgenerator für Spannungsblöcke wechselnder Polarität und der Frequenz (f) umgekehrt proportionaler Impulsbreite.

13. Schaltungsanordnung nach wenigstens einem der Ansprüche 3 bis 12, gekennzeichnet durch
ein lichtempfindliches Bauteil (FD) zur Messung des Lichtstrom-Istwertes der Niederdruckgasentladungslampe (2) und
den integrierenden Regler (50, C13) für den Soll-Ist-Vergleich.

14. Schaltungsanordnung nach wenigstens einem der Ansprüche 3 bis 13, gekennzeichnet durch
einen Gleichrichter (13), der die Netzspannung in eine Gleichspannung (U;) umformt, bestehend aus einem Netzeingangsfilter (L11, C11).
einer ungesteuerten Diodenbrücke (D13),
einem Gleichstrom-Glättungsglied (L14. C14),
einem Strommeßglied (R15) zur Messung des Istwertes des Gleichstroms (I),
einem Gleichspannungsmeßglied (R14) zur Messung des Istwertes der Gleichspannung (U₌) und
einem Gleichstromschalter (Th4) zur Sperrung des Gleichstroms (I) bei Unterspannung, Überstrom oder Kurzschluß.

15. Schaltungsanordnung nach Anspruch 14, gekennzeichnet durch
Ausbildung des Gleichstromschalters (Th4) als über die Steuerelektrode an- und abschaltbarer Thyristor.

16. Schaltungsanordnung nach wenigstens einem der Ansprüche 3 bis 15, gekennzeichnet durch
eine Einrichtung (19), die nach einem Abschalten des Gleichstromschalters (Th4) das Wiedereinschalten für eine bestimmte Zeitspanne verhindert.

17. Schaltungsanordnung nach Anspruch 16, gekennzeichnet durch
eine weitere Einrichtung (20), die nach einer bestimmten Anzahl von vergeblichen Versuchen zum Wiedereinschalten des Gleichstromschalters (Th4) weitere Startversuche verhindert.

18. Schaltungsanordnung nach wenigstens einem der Ansprüche 3 bis 17, gekennzeichnet durch
eine Störgrößenaufschaltung des Istwertes der Gleichspannung (U=) auf den Frequenzgeber (23) derart, daß bei sinkender Gleichspannung (U₌) die Frequenz (f) erhöht, bei steigender Gleichspannung (U=) die Frequenz (f) erniedrigt wird.

## Claims

1. Method for heating and igniting and for controlling or regulating the light current (L) of low-pressure gas discharge lamps (2), particularly of fluorescent lamps, by means of a ballast device in which an inverter generates an alternating voltage of a higher frequency (f) than the power system frequency from a direct voltage (U₌) which is generated by means of a rectifier (13) from an alternating-current supply system (9), having the features :
a series LC circuit of a capacitor (3) and a first choke (4) is connected between the inverter output (A, B) and the low-pressure gas discharge lamp (2),
a second choke (6) is connected in parallel with the low-pressure gas discharge lamp (2),
the inverter continuously recharges the capacitor (3) with a controllable frequency,
characterized by the following features :
with a constant alternating voltage amplitude at the output (A, B) of the inverter, the frequency (f) of the inverter is adjusted in accordance with the desired light current (L),
the values of frequency (f), voltage (U₌), capacitor (3), first choke (4) and second choke (6) being matched to each other in such a manner that, before the low-pressure gas discharge lamp (2) is ignited, when the frequency is still low, approximately the prescribed heating current (I_{H}) flows through the heating coils (5, 7), and that after ignition of the low-pressure gas discharge lamp (2), when the frequency (f) is rising, the heating current (I_{H}) drops only insignificantly until about 40 % of the nominal light current of the low-pressure gas discharge lamp is reached and, as the frequency (f) rises further, the heating current (I_{H}) continuously decreases to less than 25 % of its initial value until the nominal light current of the low-pressure gas discharge lamp (2) is reached.

2. Method according to Claim 1, characterized by
keeping the frequency (f) constant after the ballast device has been switched on until the heating coils (5, 7) reach their emission temperature prescribed for the specific device and
subsequent continuous raising of the frequency (f) to the value corresponding to the desired light current (L).

3. Circuit arrangement for carrying out the method according to Claim 1 or 2,
comprising an inverter which converts a direct voltage (U=) into a higher-frequency alternating voltage,
which inverter has two series-connected controllable semi-conductor switches (Thₗ, Th₂) to which in each case a diode is located in antiparallel,
at least one series circuit of a first choke (4), capacitor (3) and low-pressure gas discharge lamp (2) following the output (A, B) of the inverter, and a second choke (6) which connects the free ends of the heating coils (5, 7) being connected in parallel with the low-pressure gas discharge lamp (2).
and having a frequency-changing drive circuit for the two controllable semiconductor switches (Th,, Th₂) which, in dependence on a predetermined nominal value for the light current (L), drives the two controllable semiconductor switches (Th₁, Th₂) in such a manner that they switch alternately.
characterized in that
each series circuit of capacitor (3), first choke (4) and second choke (6) connected to the output (A, B) of the inverter is dimensioned in such a manner that the lamp current (I_{L}) through the low-pressure discharge lamp (2) increases with increasing frequency (f) but the heating current (I_{H}) through the heating coils (5, 7) decreases.

4. Circuit arrangement according to Claim 3. characterized by the following features :
the semiconductor switches are constructed as thyristors (Thl, Th2),
a firing pulse generator associated with each thyristor (Thl, Th2) forms firing pulses for each thyristor (Thl, Th2) from the alternating firing pulse voltage (U1),
each firing pulse generator consists of a decou- piing diode (D1, D2) which separates the positive part from the negative part of the alternating firing pulse voltage (U1), a unijunction transistor (T1) to which a resistor (R1) and a capacitor (C1) are connected, and a firing transformer (1), the primary winding (1.1) of which is located in the main circuit of the unijunction transistor (T1) and which supplies the firing pulses formed from the alternating firing poulse voltage (U1) to the associated thyristor (Th1) via the secondary winding (1.2).

5. Circuit arrangement according to Claim 4, characterized by the following features :
the firing transformer (1) has a second secondary winding (1.3) which supplies a brief blocking pulse to the other thyristor (Th2) in each case via a parallel RC section (R2, C2).

6. Circuit arrangement according to Claim 4 or 5, characterized by
construction of thyristor and antiparallel diode as reverse-conducting thyristor.

7. Circuit arrangement according to at least one of Claims 3 to 6, characterized by
division of the first choke (4) and
arrangement of one choke (4a) in front of and the other choke (4b) behind the low-pressure gas discharge lamp (2).

8. Circuit arrangement according to at least one of Claims 3 to 7, characterized by
construction of the first choke (4) with two windings and
arrangement of one winding in front of and the other winding behind the low-pressure gas discharge lamps (2).

9. Circuit arrangement according to at least one of Claims 3 to 8, characterized by
series connection of at least two low-pressure gas discharge lamps (2a, 2b),
division of the second choke (6) and
arrangement of one choke each in parallel with one low-pressure gas discharge lamp (2a, 2b) each.

10. Circuit arrangement according to at least one of Claims 3 to 8, characterized by
series connection of at least two low-pressure gas discharge lamps (2a, 2b),
construction of the second choke (6) with several windings (6a, 6b) and
arrangement of one winding (6a. 6b) each in parallel with one low-pressure gas discharge lamp (2a. 2b) each.

11. Circuit arrangement according to at least one of Claims 3 to 10, characterized by
a potentiometer (R51) for adjusting the nominal light current value of the low-pressure gas discharge lamp (2),
an integrating controller (50, C13) for driving the frequency generator (51, C15, 52. D9, 53. 54. D10) with a defined run-up curve.

12. Circuit arrangement according to at least one of Claims 3 to 11, characterized by
construction of the frequency generator (51. C15, 52, D9, 53, 54, D10) as a voltage-controlled pulse generator for voltage blocks of alternating polarity and a pulse width which is inversely proportional to the frequency (f).

13. Circuit arrangement according to at least one of Claims 3 to 12, characterized by
a light-sensitive component (FD) for measuring the actual light current value of the low-pressure gas discharge lamp (2) and
the integrating controller (50, C13) for the nominal/actual comparison.

14. Circuit arrangement according to at least one of Claims 3 to 13, characterized by
a rectifier (13) which converts the power system voltage into a direct voltage (U=), consisting of a power system input filter (L11, C11),
an uncontrolled diode bridge (D13),
a direct-current smoothing section (L14, C14),
a current sensing element (R15) for measuring the actual value of the direct current (I),
a direct voltage sensing element (R14) for measuring the actual value of the direct voltage (U=) and
a direct-current switch (Th4) for blocking the direct current (I) in the case of undervoltage, overcurrent or short circuit.

15. Circuit arrangement according to Claim 14, characterized by
construction of the direct-current switch (Th4) as a thyristor which can be turned on and off via the control electrode.

16. Circuit arrangement according to at least one of Claims 3 to 15, characterized by

a device (19) which, after the direct-current switch (Th4) has been turned off, prevents it from being turned on again for a particular period of time.

17. Circuit arrangement according to Claim 16. characterized by
a further device (20) which, after a particular number of unsuccessful attempts to switch the direct-current switch (Th4) on again, prevents further starting attempts.

18. Circuit arrangement according to at least one of Claims 3 to 17, characterized by
a disturbance variable feedforward of the actual value of the direct voltage (U=) to the frequency generator (23), in such a manner that the frequency (f) is increased with dropping direct voltage (U=) and the frequency (f) is lowered with increasing direct voltage (U=).

## Revendications

1. Procédé pour le chauffage et l'allumage ainsi que pour la commande ou la régulation du courant d'éclairage (L) de lampes à décharge dans un gaz à basse pression (2), notamment de tubes fluorescents, au moyen d'un ballast, dans lequel un onduleur génère à partir d'une tension continue (U=) qui est générée au moyen d'un redresseur (13) à partir d'un réseau (9) d'alimentation en courant alternatif, une tension alternative d'une fréquence (f) plus élevée que la fréquence du réseau, avec les caractéristiques suivantes :
entre la sortie (A, B) de l'onduleur et la lampe à décharge (2) est monté un circuit LC série composé d'un condensateur (3) et d'une première bobine réactance (4),
parallèlement à la lampe à décharge (2) est montée une deuxième bobine réactance (6),
l'onduleur inverse constamment la charge du condensateur (3) avec une fréquence pouvant être commandée,
caractérisé par les caractéristiques suivantes :
l'amplitude de tension alternative à la sortie (A, B) de l'onduleur étant constante, la fréquence (f) de l'onduleur est modifiée en fonction du courant d'éclairage (L) souhaité,
les valeurs de la fréquence (f), de la tension (U=), du condensateur (3), de la première bobine réactance (4) et de la deuxième bobine réactance (6) sont accordées les unes aux autres, de sorte qu'avant l'allumage de la lampe à décharge (2), la fréquence étant encore basse, à peu près le courant de chauffage (l_{H}) prescrit circule dans les filaments de chauffage (5, 7) et qu'après l'allumage de la lampe à décharge (2), la fréquence (f) étant en augmentation, jusqu'à atteindre environ 40 % du courant d'éclairage nominal de la lampe à décharge (2), le courant de chauffage (I_{H}) ne diminue que de manière insensible et, la fréquence (f) continuant d'augmenter, jusqu'à atteindre le courant d'éclairage nominal de la lampe à décharge (2), le courant de chauffage (I_{H}) diminue de manière continue à une valeur inférieure à 25 % de sa valeur initiale.

2. Procédé selon la revendication 1, caractérisé par
la stabilisation de la fréquence (f) après la mise sous tension du ballast jusqu'à ce que les filaments de chauffage (5, 7) atteignent leur température d'émission prescrite spécifique à l'appareil et
l'augmentation continue consécutive de la fréquence (f) à la valeur correspondant au courant d'éclairage (L) souhaité.

3. Montage pour la mise en oeuvre du procédé selon la revendication 1 ou 2
avec un onduleur transformant une tension continue (U₌) en une tension alternative d'une fréquence plus élevée,
qui présente deux commutateurs à semi-conducteur (Th,, Th₂) commandés montés en série possédant chacun une diode disposée de façon antiparallèle,
au moins un montage série, composé d'une première bobine réactance (4), d'un condensateur (3) et de la lampe à décharge (2), étant monté en série à la sortie (A, B) de l'onduleur,
et une deuxième bobine réactance (6), reliant les extrémités libres des filaments de chauffage (5, 7) étant montée parallèlement à la lampe à décharge (2),
et avec un circuit de commande d'amorçage qui modifie la fréquence pour les deux commutateurs à semi-conducteur (Th,, Th₂) commandés, qui, en fonction d'une valeur de consigne prédéterminée pour le courant d'éclairage (L), commande les deux commutateurs à semi-conducteur (Th,, Th₂) commandés, de sorte qu'ils commutent alternativement,
caractérisé en ce que
chaque montage série, composé du condensateur (3), de la première bobine réactance (4) et de la deuxième bobine réactance (6) et connecté à la sortie (A, B) de l'onduleur, est dimensionné de manière qu'avec l'augmentation de la fréquence (f), le courant (IL) traversant la lampe à décharge (2) augmente, mais que le courant de chauffage (l_{H}) traversant les filaments de chauffage (5, 7) diminue.

4. Montage selon la revendication 3, caractérisé par les caractéristiques suivantes :
les commutateurs à semi-conducteur sont des thyristors (Th1, Th2),
un générateur d'impulsions d'allumage attribué à chaque thyristor (Th1, Th2) forme à partir de la tension alternative (U1) d'impulsions d'allumage des impulsions d'allumage pour chaque thyristor (Th1. Th2),
chaque générateur d'impulsions d'allumage est composé d'une diode de découplage (D1, D2) qui sépare la partie positive de la tension alternative (U1) d'impulsions d'allumage de la partie négative de cette tension, d'un transistor unijonction (T1) complété avec une résistance (R1) et un condensateur (C1), et d'un transformateur d'allumage (1) dont le bobinage primaire (1.1) se trouve dans le circuit de courant principal du transistor unijonction (T1) et délivre au thyristor (Th1) associé par le bobinage secondaire (1.2) les impulsions d'allumage formées à partir de la tension alternative (U1) d'impulsions d'allumage.

5. Montage selon la revendication 4, caractérisé par les caractéristiques suivantes :
le transformateur d'allumage (1) possède un deuxième bobinage secondaire (1.3) qui délivre par un circuit RC parallèle (R2, C2) une brève impulsion de blocage à l'autre thyristor (Th2).

6. Montage selon la revendication 4 ou 5, caractérisé par
la réalisation du thyristor et de la diode antiparallèle comme thyristor à rétro-conduction.

7. Montage selon au moins l'une quelconque des revendications 3 à 6, caractérisé par
la division de la première bobine réactance (4) et
la disposition de l'une des bobines réactance (4b) avant la lampe à décharge (2) et de l'autre bobine réactance (4b) après celle-ci.

8. Montage selon au moins l'une quelconque des revendications 3 à 7, caractérisé par
la réalisation de la première bobine réactance (4) avec deux bobinages et
la disposition de l'un des bobinages avant les lampes à décharge (2) et de l'autre bobinage après celles-ci.

9. Montage selon au moins l'une quelconque des revendications 3 à 8, caractérisé par
le montage en série d'au moins deux lampes à décharge (2a. 2b),
la division de la deuxième bobine réactance (6) et
la disposition de chacune des bobines réactance parallèlemnt à chacune des lampes à décharge (2a, 2b).

10. Montage selon au moins l'une quelconque des revendications 3 à 8, caractérisé par
le montage en série d'au moins deux lampes à décharge (2a, 2b),
la réalisation de la deuxième bobine réactance (6) avec plusieurs bobinages (6a, 6b) et la disposition de chacun des bobinages (6a, 6b) parallèlement à chacune des lampes à décharge (2a, 2b).

11. Montage selon au moins l'une quelconque des revendications 3 à 10, caractérisé par un potentiomètre (R51) pour le réglage de la valeur de consigne du courant d'éclairage de la lampe à décharge (2),
un régulateur à intégration (50, C13) pour la commande d'amorçage du générateur de fréquence (51, C15, 52, D9, 53, 54, D10) avec une courbe de montée définie.

12. Montage selon au moins l'une quelconque des revendications 3 à 11, caractérisé par la réalisation du générateur de fréquence (51, C15, 52, D9, 53, 54, D10) comme générateur d'impulsions commandé par la tension pour des blocs de tension de polarité alternée et d'une largeur d'impulsion inversement proportionnelle à la fréquence (f).

13. Montage selon au moins l'une quelconque des revendications 3 à 12. caractérisé par un composant photosensible (FD) pour mesurer la valeur réelle du courant d'éclairage de la lampe à décharge (2) et
le régulateur à intégration (50, C13) pour la comparaison des valeurs de consigne avec les valeurs réelles.

14. Montage selon au moins l'une quelconque des revendications 3 à 13, caractérisé par
un redresseur (13) transformant la tension du réseau en une tension continue (U=), qui est composé d'un filtre d'entrée de réseau (L11, C11),
un pont de diode (D13) non commandé,
un organe de lissage de courant continu (L14. C14).
un organe (R15) de mesure de courant pour mesurer la valeur réelle du courant continu (I),
un organe (R14) de mesure de tension continue pour mesurer la valeur réelle de la tension continue (U₌) et
un commutateur à courant continu (Th4) pour le blocage du courant continu (I) en cas de sous- tension, de courant de surcharge ou de court- circuit.

15. Montage selon la revendication 14, caractérisé par
la réalisation du commutateur à courant continu (Th4) comme thyristor pouvant être bloqué et débloqué par l'électrode de commande.

16. Montage selon au moins l'une quelconque des revendications 3 à 15, caractérisé par
un dispositif (19) qui, après le blocage du commutateur à courant continu (Th4), empêche un déblocage pendant un certain laps de temps.

17. Montage selon la revendication 16, caractérisé par
un autre dispositif (20) qui, après un certain nombre d'essais sans succès pour débloquer le commutateur à courant continu (Th4), empêche d'autres essais de démarrage.

18. Montage selon au moins l'une quelconque des revendications 3 à 17, caractérisé par le fait que
la valeur réelle de la tension continue (U₌) est appliquée, en tant que grandeur perturbatrice, au générateur de fréquence (23) de telle sorte que, lorsque la tension continue (U=) baisse, la fréquence (f) est augmentée, et que, lorsque la tension continue (U₌) augmente, la fréquence (f) est baissée.
